# EUROPÄISCHE PATENTSCHRIFT

(11) **EP 3 254 272 B1**
(45) Veröffentlichungstag und Bekanntmachung des Hinweises auf die Patenterteilung: **17.07.2019**
(21) Anmeldenummer: 16700529.7
(22) Anmeldetag: 13.01.2016
(51) Int. Cl.: G09F 9/302

(54) **BILDANZEIGEGERÄT UND ZUGEHÖRIGES MONTAGE- UND DEMONTAGEVERFAHREN**
IMAGE DISPLAY DEVICE AND ASSOCIATED MOUNTING AND REMOVAL METHOD
APPAREIL D'AFFICHAGE D'IMAGES ET PROCÉDÉ ASSOCIÉ DE MONTAGE ET DÉMONTAGE

(30) Priorität: 06.02.2015 DE 102015001531
(43) Veröffentlichungstag der Anmeldung: 13.12.2017
(73) Patentinhaber: Eyevis Gesellschaft Für Projektions- Und Grossbildtechnik mbH, 72766 Reutlingen (DE)
(72) Erfinder: WEINREICH, Hartmut, 73730 Esslingen (DE); WEISE, Felix, 72770 Reutlingen (DE); RENNER, Stephan, 72762 Reutlingen (DE); SCHAICH, Heiko, 72664 Kohlberg (DE)
(74) Vertreter: v. Bezold & Partner Patentanwälte - PartG mbB
(86) Internationale Anmeldenummer: PCT/EP2016/000053
(87) Internationale Veröffentlichungsnummer: WO 2016/124307

(56) Entgegenhaltungen:
- CN-A- 103 337 224
- CN-B- 102 314 814
- US-A1- 2011 090 138
- US-B1- 6 813 853

## Beschreibung

Die Erfindung betrifft ein Montagewerkzeug, insbesondere zum Aufbau einer modularen Bildwand aus zahlreichen benachbarten Bildanzeigegeräten. Weiterhin umfasst die Erfindung ein Verfahren zur Montage bzw. Demontage eines Bildmoduls in einem solchen Bildanzeigegerät.

Aus DE 20 2011 103 002 U1 ist es bekannt, eine modulare Bildwand aus zahlreichen Bildanzeigegeräten zusammenzusetzen, die unmittelbar aneinander angrenzen und in Spalten und Zeilen angeordnet sind. Die einzelnen Bildanzeigegeräte enthalten hierbei als Bildmodul jeweils eine Rückprojektionseinheit.

Weiterhin sind Bildanzeigegeräte zum Aufbau derartiger Bildwände bekannt, die LED-Bildmodule aufweisen. In jedem Bildanzeigegerät der Bildwand ist das jeweilige LED-Bildmodul hierbei mit dem Gerätegehäuse des Bildanzeigegeräts verschraubt, was einen Austausch des LED-Bildmoduls erschwert, da das Lösen der Verschraubung zwischen dem LED-Bildmodul und dem Gerätegehäuse nur von hinten erfolgen kann.

Ferner ist zum technischen Hintergrund der Erfindung auch hinzuweisen auf US 2011/0090138 A1, DE 10 2008 032 352 A1 und WO 2014/004788 A1.

Darüber hinaus ist zum allgemeinen technischen Hintergrund der Erfindung auch hinzuweisen auf CN 102 314 814 B und CN 103 337 224 A.

Schließlich offenbart US 6 813 853 B1 ein Monatewerkzeug gemäß dem Oberbegriff von Anspruch 1. Der Aufwand zum Auswechseln eines Bildmoduls ist hierbei jedoch noch relativ beträchtlich.

Der Erfindung liegt deshalb die Aufgabe zugrunde, den Austausch eines Bildmoduls bei einem solchen Bildanzeigegerät in einer Bildwand zu vereinfachen.

Diese Aufgabe wird durch ein erfindungsgemäßes Montagewerkzeug und durch ein Verfahren zur Montage bzw. Demontage des Bildmoduls gemäß den unabhängigen Ansprüchen gelöst.

Das erfindungsgemäße Montagewerkzeug eignet sich vorzugsweise zum Aufbau einer modularen Bildwand, wie es beispielsweise aus der eingangs erwähnten Veröffentlichung DE 20 2011 103 002 U1 bekannt ist.

Weiterhin ist zu erwähnen, dass das Bildanzeigegerät in Übereinstimmung mit dem Stand der Technik ein Gerätegehäuse aufweist, das insbesondere die Elektronikkomponenten enthält, die zum Betrieb des jeweiligen Bildanzeigegerätes erforderlich sind.

Weiterhin umfasst das Bildanzeigegerät in Übereinstimmung mit dem Stand der Technik ein Bildmodul (z. B. LED-Bildmodul), das an der Vorderseite des Gerätegehäuses angeordnet und durch mindestens eine erste Schraubverbindung mit dem Gerätegehäuse verbunden ist, sodass das Bildmodul durch eine Lösung der ersten Schraubverbindung zwischen dem Gerätegehäuse und dem Bildmodul austauschbar ist.

Das Bildanzeigegerät zeichnet sich dadurch aus, dass die erste Schraubverbindung zwischen dem Bildmodul und dem dahinter befindlichen Gerätegehäuse von der Vorderseite her zugänglich ist, d. h. von der Seite des Betrachters, sodass das Bildmodul ohne Arbeiten an der Rückseite oder an den Seiten des Bildanzeigegerätes ausgetauscht werden kann.

Es wurde vorstehend bereits kurz erwähnt, dass es sich bei dem Bildmodul vorzugsweise um ein LED-Bildmodul handelt, das zahlreiche Leuchtdioden (LED: Light Emitting Diodes) enthält, um das gewünschte Bild darzustellen. Es ist jedoch im Rahmen der Erfindung grundsätzlich auch möglich, dass es sich bei dem Bildmodul um eine Rückprojektionseinheit handelt, wie es beispielsweise aus DE 20 2011 103 002 U1 bekannt ist. Die Erfindung ist jedenfalls hinsichtlich der Art des Bildmoduls nicht auf bestimmte Wiedergabearten (z. B. LED, LCD, Rückprojektion, etc.) beschränkt.

In einem bevorzugten Ausführungsbeispiel der Erfindung besteht das Bildmodul aus zahlreichen benachbarten Bildsegmenten, die vorzugsweise in Zeilen und Spalten unmittelbar aneinander angrenzend angeordnet sind, wobei die einzelnen Bildsegmente des Bildmoduls vorzugsweise rechteckig sind. Die vorstehend erwähnte erste Schraubverbindung zwischen dem Gerätegehäuse und dem Bildmodul kann hierbei unter den Bildsegmenten verborgen sein, die dann abnehmbar sind, um einen Zugriff auf die erste Schraubverbindung zu ermöglichen. Zur Montage bzw. Demontage des Bildmoduls müssen also diejenigen Bildsegmente abgenommen werden, hinter denen sich die ersten Schraubverbindungen befinden, damit die erste Schraubverbindung zwischen dem Bildmodul und dem Gerätegehäuse gelöst bzw. angezogen werden kann.

In dem bevorzugten Ausführungsbeispiel der Erfindung befinden sich diese ersten Schraubverbindungen jeweils hinter den vier Ecksegmenten des Bildmoduls, die deshalb vorzugsweise abnehmbar sind, um die darunter verborgenen ersten Schraubverbindungen zugänglich zu machen.

Zur Erleichterung der Montage bzw. Demontage des Bildmoduls kann an dem Gerätegehäuse des Bildanzeigegerätes ein unterer Montagerahmen mittels einer zweiten Schraubverbindung festgeschraubt werden. Der untere Montagerahmen weist mittig eine Öffnung bzw. Aussparung auf, die größer ist als das auszutauschende Bildmodul, sodass das Bildmodul bei einer Montage und einer Demontage durch die Öffnung bzw. Aussparung in dem unteren Montagerahmen hindurchgeführt werden kann. Der untere Montagerahmen umgibt also das Bildmodul an dessen Umfangsrand mit einem Spalt, um das Durchführen des Bildmoduls zu ermöglichen.

Weiterhin ist zu erwähnen, dass der untere Montagerahmen mehrere Führungsstangen aufweist, die zur Vorderseite (d. h. zur Betrachterseite) hin parallel zueinander abstehen und eine Linearführung für das Bildmodul bilden. Bei der Montage bzw. Demontage kann das Bildmodul also entlang den Führungsstangen verschoben werden, wie noch detailliert beschrieben wird.

Es wurde bereits vorstehend erwähnt, dass der untere Montagerahmen durch zweite Schraubverbindungen mit dem Gerätegehäuse verbunden werden kann. Dies ist jedoch nur während der Montage bzw. Demontage des Bildmoduls erforderlich. Im normalen Betrieb ist der untere Montagerahmen dagegen nicht an dem Bildanzeigegerät angebracht. Die zweiten Schraubverbindungen für den unteren Montagerahmen sind dann mit ihren Aufnahmebohrungen vorzugsweise unter den abnehmbaren Ecksegmenten des Bildmoduls verborgen und stören somit nicht das Erscheinungsbild des Bildanzeigegeräts.

Hierbei ist zu erwähnen, dass das Bildmodul unter den abnehmbaren Ecksegmenten seitlich Aussparungen aufweisen kann, um die zweiten Schraubverbindungen durch die Aussparungen hindurchführen zu können. Die zweiten Schraubverbindungen zwischen dem unteren Montagerahmen und dem Gerätegehäuse ragen also vorzugsweise durch die seitlichen Aussparungen in dem Bildmodul im Bereich der abnehmbaren Ecksegmente hindurch.

Es wurde bereits vorstehend kurz erwähnt, dass das Bildmodul bei Montage bzw. Demontage auf den Führungsschienen des unteren Montagerahmens verschiebbar ist. Hierzu ist zunächst ein oberer Montagerahmen vorgesehen, der auf die Führungsschienen des unteren Montagerahmens aufgesetzt und entlang den Führungsschienen verschoben werden kann. Hierzu weist der obere Montagerahmen Gleitbuchsen auf, die auf den Führungsschienen des unteren Montagerahmens verschiebbar sind, wobei die Gleitbuchsen die Verschiebebewegung des oberen Montagerahmens relativ zu dem unteren Montagerahmen erleichtern und insbesondere ein Verkanten verhindern.

Das Bildmodul kann bei Montage bzw. Demontage durch eine dritte Schraubverbindung mit dem oberen Montagerahmen verbunden werden, wenn der obere Montagerahmen an den unteren Montagerahmen herangeschoben ist. Diese dritten Schraubverbindungen zwischen dem Bildmodul und dem oberen Montagerahmen liegen vorzugsweise ebenfalls im Bereich der abnehmbaren Ecksegmente des Bildmoduls.

Die Erfindung beansprucht Schutz für ein Montagewerkzeug zur Montage bzw. Demontage des Bildmoduls in dem Bildanzeigegerät.

Das Montagewerkzeug umfasst vorzugsweise den bereits vorstehend erwähnten unteren Montagerahmen und den ebenfalls bereits erwähnten oberen Montagerahmen, sodass zur Vermeidung von Wiederholungen diesbezüglich auf die vorstehende Beschreibung verwiesen wird.

Darüber hinaus umfasst die Erfindung auch ein Verfahren zur Montage bzw. Demontage des Bildmoduls in dem Bildanzeigegerät. Auch diesbezüglich wird zur Vermeidung von Wiederholungen auf die vorstehende Beschreibung verwiesen.

Ferner ist zu erwähnen, dass auch bei dem erfindungsgemäßen Bildanzeigegerät eine Wartung von der Hinterseite möglich ist. Beispielsweise kann auch bei dem erfindungsgemäßen Bildanzeigegerät das Bildmodul von der Hinterseite ausgehend ausgetauscht werden, wie es bei den bekannten Bildanzeigegeräten der Fall ist. Dies kann auch zeitgliche Wartungsarbeiten an der Hinterseite und an der Vorderseite ermöglichen.

Andere vorteilhafte Weiterbildungen der Erfindung sind in den Unteransprüchen gekennzeichnet oder werden nachstehend zusammen mit der Beschreibung der bevorzugten Ausführungsbeispiele der Erfindung anhand der Figuren näher erläutert. Es zeigen:
- Figur 1: eine Perspektivansicht eines Bildanzeigegerätes mit einem LED-Bildmodul und einem angeschraubten unteren Montagerahmen und einem aufgesetzten oberen Montagerahmen,
- Figur 2: eine Abwandlung der Perspektivansicht aus Figur 1, wobei der obere Montagerahmen mit dem Bildmodul bereits teilweise abgezogen ist,
- Figur 3: eine Seitenansicht des Bildanzeigegeräts aus Figur 1,
- Figur 4: eine Seitenansicht des Bildanzeigegeräts gemäß Figur 2,
- Figur 5: eine Perspektivansicht des Bildanzeigegeräts ohne die Montagerahmen,
- Figur 6: eine Abwandlung von Figur 5, wobei die Ecksegmente des LED-Bildmoduls demontiert sind,
- Figur 7: eine Perspektivansicht eines Greifwerkzeugs zum Abnehmen der Ecksegmente des Bildmoduls gemäß Figur 6,
- Figur 8: eine rückwärtige Perspektivansicht des Greifwerkzeugs aus Figur 7,
- Figur 9: eine Perspektivansicht des Bildanzeigegeräts gemäß Figur 5, wobei das Greifwerkzeug gemäß den Figuren 7 und 8 auf ein Ecksegment des LED-Moduls aufgesetzt ist,
- Figur 10: eine Detailvergrößerung von Figur 2 zur Verdeutlichung des Verlaufs der Führungsschienen,
- Figur 11: eine Detailvergrößerung von Figur 6 zur Verdeutlichung der Aufnahmebohrungen für die Schraubverbindung zwischen dem unteren Montagerahmen und dem Gerätegehäuse,
- Figur 12: ein Flussdiagramm zur Verdeutlichung des erfindungsgemäßen Demontageverfahrens, sowie
- Figur 13: ein Flussdiagramm zur Verdeutlichung des erfindungsgemäßen Montageverfahrens.

Die Zeichnungen zeigen ein Bildanzeigegerät 1 zum Aufbau einer Bildwand, wie sie in ähnlicher Form aus DE 20 2011 103 002 U1 bekannt ist.

Das Bildanzeigegerät 1 umfasst ein Gerätegehäuse 2 und ein Bildmodul 3.

In diesem Ausführungsbeispiel handelt es sich bei dem Bildmodul 3 um ein LED-Bildmodul, jedoch sind grundsätzlich auch andere Bauweisen des Bildmoduls 3 denkbar.

Das Gerätegehäuse 2 beherbergt hierbei Elektronikkomponenten, die zum Betrieb des Bildmoduls 3 erforderlich sind, was an sich aus dem Stand der Technik bekannt ist.

Im montierten Zustand ist das Bildmodul 3 durch mehrere Schraubverbindungen 4, 5 mit dem Gerätegehäuse 2 verbunden, wobei in Figur 3 nur die beiden Schraubverbindungen 4, 5 auf einer Seite sichtbar sind. Auf der gegenüberliegenden Seite existieren jedoch zwei weitere Schraubverbindungen zwischen dem Bildmodul 3 und dem Gerätegehäuse 2, wobei diese beiden weiteren Schraubverbindungen in den Zeichnungen nicht sichtbar sind.

Zum Austausch des Bildmoduls 3 in dem Bildanzeigegerät 1 müssen also die Schraubverbindungen 4, 5 zwischen dem Bildmodul 3 und dem Gerätegehäuse 2 gelöst werden, wie noch detailliert beschrieben wird.

Das Bildmodul 3 weist zahlreiche Segmente 6 auf, die in Spalten und Zeilen angeordnet sind. Insbesondere umfasst das Bildmodul vier Ecksegmente 7-10, die abnehmbar sind, um darunter befindliche Aufnahmebohrungen 11-14 für Schraubverbindungen zugänglich zu machen, wie ebenfalls noch detailliert beschrieben wird.

Zur Montage bzw. Demontage des Bildmoduls 3 kann ein unterer Montagerahmen 15 durch eine Schraubverbindung 16, 17 mit dem Gerätegehäuse 2 verbunden werden. Insgesamt sind vier Schraubverbindungen zwischen dem unteren Montagerahmen 15 und dem Gerätegehäuse 2 jeweils an den Ecken des Gerätegehäuses 2 vorgesehen, wobei die Figuren 3 und 4 nur die beiden seitlichen Schraubverbindungen 16, 17 zeigen. Die Schraubverbindungen 16, 17 greifen jeweils in Aufnahmebohrungen 18 (vgl. Fig. 11) in dem Gerätegehäuse 2 ein, wobei die Aufnahmebohrungen 18 jeweils unter den abnehmbaren Ecksegmenten 7-10 des Bildmoduls 3 angeordnet sind.

Weiterhin ist in diesem Zusammenhang zu erwähnen, dass die Platine des Bildmoduls 3 im Bereich der abnehmbaren Ecksegmente 7-10 jeweils eine seitliche Aussparung 19 aufweist, um die Schraubverbindung hindurchführen zu können.

Von der Vorderseite des unteren Montagerahmen 15 stehen vier Führungsstangen 20-23 ab, die parallel und gleich lang sind und somit eine Linearführung bilden, wie noch detailliert beschrieben wird.

Darüber hinaus ist zur Montage bzw. Demontage des Bildmoduls 3 ein oberer Montagerahmen 24 vorgesehen, der an seinen Ecken vier Gleitbuchsen 25-28 aufweist, die auf den Führungsstangen 20-23 des unteren Montagerahmens 15 gleiten können. Der obere Montagerahmen 24 kann an zwei Griffen 29, 30 gegriffen und auf die Führungsstangen 20-23 aufgesetzt werden. Anschließend kann der obere Montagerahmen 24 dann entlang den Führungsschienen 20-23 relativ zu dem unteren Montagerahmen 15 verschoben werden.

Zur Demontage des Bildmoduls 3 wird der obere Montagerahmen 24 dann dicht auf den unteren Montagerahmen 15 aufgeschoben. Anschließend können dann Schraubverbindungen 31, 32 zwischen dem oberen Montagerahmen 24 und dem Bildmodul 3 hergestellt werden. In Figur 4 sind nur die beiden seitlichen Schraubverbindungen 31, 32 sichtbar. Tatsächlich erfolgt die Verbindung zwischen dem oberen Montagerahmen 24 und dem Bildmodul 3 dagegen durch insgesamt vier Schraubverbindungen in den Ecken des Bildmoduls 3.

Anschließend können dann die Schraubverbindungen 4, 5 zwischen dem Bildmodul 3 und dem Gerätegehäuse 2 gelöst werden, um eine Demontage des Bildmoduls 3 zu ermöglichen. Hierbei ist zu erwähnen, dass die Schraubverbindungen 31, 32 zwischen dem oberen Montagerahmen 24 und dem Bildmodul 3 durch Rändelschrauben 33-36 manuell bedient werden können, sodass die Montage bzw. Demontage relativ einfach möglich ist.

Nach dem Lösen der Schraubverbindung 4, 5 zwischen dem Gerätegehäuse 2 und dem Bildmodul 3 kann dann der obere Montagerahmen 24 an den Griffen 29, 30 zusammen mit dem Bildmodul 3 abgezogen werden.

Die Montage des Bildmoduls 3 erfolgt dann in umgekehrter Reihenfolge.

Es wurde bereits vorstehend erwähnt, dass die Ecksegmente 7-10 des Bildmoduls 3 abgenommen werden müssen, um eine Demontage bzw. Montage des Bildmoduls 3 zu ermöglichen.

Die Figuren 7-9 zeigen ein Greifwerkzeug 37, das zum Abnehmen der Ecksegmente 7-10 des Bildmoduls 3 verwendet werden kann. Das Greifwerkzeug 7 ist im Wesentlichen plattenförmig und weist an seinen gegenüberliegenden Seitenkanten oben und unten jeweils gegenüberliegend insgesamt vier Greifer 38, 39 auf, wobei in den Zeichnungen nur die beiden Greifer 38, 39 dargestellt sind.

Darüber hinaus weist das Greifwerkzeug 37 eine Stellschraube 40 auf, die es ermöglicht, die Greifer 38, 39 zu verstellen. Eine Drehung der Stellschraube 40 führt also zu einem Anziehen bzw. Lockern der Greifer 38, 39 in vertikaler Richtung in Figur 9.

Aus Figur 10 ist weiterhin ersichtlich, dass die Führungsstange 23 durch die Aussparung 19 hindurchgeführt ist.

Im Folgenden wird nun unter Bezugnahme auf das Flussdiagramm in Figur 12 das Demontageverfahren gemäß der Erfindung beschrieben.

In einem ersten Schritt S1 werden zunächst die vier Ecksegmente 7-10 des Bildmoduls 3 mittels des Greifwerkzeugs 37 abgenommen.

In einem zweiten Schritt S2 wird dann der untere Montagerahmen 15 mit dem Gerätegehäuse 2 verschraubt.

In einem Schritt S3 werden dann Spezialschrauben in die Aufnahmebohrungen unter den abgenommenen Ecksegmenten 7-10 des Bildmoduls 3 eingeschraubt.

In einem Schritt S4 wird dann der obere Montagerahmen 24 auf die Führungsstangen 20-23 des unteren Montagerahmens 15 aufgeschoben, bis der obere Montagerahmen 24 an dem unteren Montagerahmen 15 anstößt.

In einem Schritt S5 wird der obere Montagerahmen 24 dann mit den Spezialschrauben verschraubt, wodurch eine Schraubverbindung hergestellt wird zwischen dem oberen Montagerahmen 24 und dem Bildmodul 3.

In einem Schritt S6 wird dann die Schraubverbindung gelöst zwischen dem Bildmodul 3 und dem Gerätegehäuse 2.

In einem Schritt S7 wird dann der obere Montagerahmen 24 zusammen mit dem Bildmodul 3 abgezogen.

In einem Schritt S8 werden dann die elektrischen Verbindungen zwischen dem Bildmodul 3 und den Elektronikkomponenten in dem Gerätegehäuse 2 gelöst.

Nach der Lösung der elektrischen Verbindung kann das Bildmodul 3 dann in einem Schritt S9 vollständig abgezogen werden.

Figur 13 zeigt ein Flussdiagramm zur Verdeutlichung des erfindungsgemäßen Montageverfahrens zur Montage des Bildmoduls 3 in dem Bildanzeigegerät 1.

In einem ersten Schritt S1 wird zunächst der untere Montagerahmen 15 mit den Führungsstangen 20-23 auf das Gerätegehäuse 2 aufgeschraubt.

Anschließend wird der obere Montagerahmen 24 im abgenommenen Zustand an dem zu montierenden Bildmodul 3 festgeschraubt, was in einem Schritt S2 erfolgt.

Der obere Montagerahmen 24 wird dann in einem Schritt S3 zusammen mit dem daran festgeschraubten Bildmodul 3 auf die Führungsstangen 20-23 des unteren Bildmoduls aufgeschoben.

In einem nächsten Schritt S4 wird dann das Bildmodul 3 mit dem Gerätegehäuse 2 verschraubt.

Anschließend erfolgt in einem Schritt S5 ein Lösen der Schraubverbindung zwischen dem oberen Montagerahmen 24 und dem Bildmodul 3, woraufhin der obere Montagerahmen 24 dann in einem Schritt S6 abgezogen werden kann.

In einem weiteren Schritt S7 kann dann der untere Montagerahmen 15 wieder abgeschraubt werden.

Schließlich werden dann in einem Schritt S8 die Ecksegmente 7-10 wieder montiert.

Die Erfindung ist nicht auf die vorstehend beschriebenen bevorzugten Ausführungsbeispiele beschränkt. Vielmehr ist eine Vielzahl von Varianten und Abwandlungen möglich, die ebenfalls von dem Erfindungsgedanken Gebrauch machen und deshalb in den Schutzbereich fallen. Insbesondere beansprucht die Erfindung auch Schutz für den Gegenstand und die Merkmale der Unteransprüche unabhängig von den in Bezug genommenen Ansprüchen und insbesondere unabhängig von den Merkmalen des Hauptanspruchs.

### Bezugszeichenliste:

- 1: Bildanzeigegerät
- 2: Gerätegehäuse des Bildmoduls
- 3: Bildmodul
- 4-5: Schraubverbindungen zwischen dem Bildmodul und dem Gerätegehäuse
- 6: Segmente des Bildmoduls
- 7-10: Ecksegmente des Bildmoduls
- 11-14: Aufnahmebohrung für Schraubverbindungen zwischen dem Bildmodul und dem Gerätegehäuse
- 15: Unterer Montagerahmen
- 16, 17: Schraubverbindungen zwischen dem unteren Montagerahmen und dem Gerätegehäuse
- 18: Aufnahmebohrung für die Schraubverbindung zwischen dem unteren Montagerahmen und dem Gerätegehäuse
- 19: Aussparung unter den abnehmbaren Ecksegmenten
- 20-23: Führungsstangen an dem unteren Montagerahmen
- 24: Oberer Montagerahmen
- 25-28: Gleitbuchsen an dem oberen Montagerahmen
- 29, 30: Griffe an dem oberen Montagerahmen
- 31, 32: Schraubverbindungen zwischen dem oberen Montagerahmen und dem Bildmodul
- 33-36: Rändelschrauben der Schraubverbindung zwischen dem oberen Montagerahmen und dem Bildmodul
- 37: Greifwerkzeug
- 38, 39: Greifer an dem Greifwerkzeug
- 40: Stellschraube zum Einstellen der Greifer

## Patentansprüche

1. Montagewerkzeug (15, 24) zum Austausch eines Bildmoduls (3) in einem Bildanzeigegerät (1) mit einem Gerätegehäuse (2) und einem Bildmodul (3), das an der Vorderseite des Gerätegehäuse (2) angeordnet und durch mindestens eine erste Schraubverbindung (4, 5) mit dem Gerätegehäuse (2) verbunden ist, so dass das Bildmodul (3) durch eine Lösung der ersten Schraubverbindung (4, 5) zwischen dem Gerätegehäuse (2) und dem Bildmodul (3) austauschbar ist, wobei die erste Schraubverbindung (4, 5) zwischen dem Bildmodul (3) und dem dahinter befindlichen Gerätegehäuse (2) von der Vorderseite her zugänglich ist, so dass das Bildmodul (3) ohne Arbeiten an der Rückseite oder den Seiten des Bildanzeigegeräts (1) ausgetauscht werden kann,
**dadurch gekennzeichnet,**
a) **dass** das Montagewerkzeug einen unteren Montagerahmen (15) aufweist, der zur Montage und Demontage des Bildmoduls (3) an dem Gerätegehäuse (2) des Bildanzeigegeräts (1) durch die zweite Schraubverbindung (16, 17) an der Vorderseite des Bildanzeigegeräts (1) festgeschraubt werden kann, und
b) **dass** der untere Montagerahmen (15) mittig eine Öffnung aufweist, die größer ist als das auszutauschende Bildmodul (3), so dass das Bildmodul (3) bei Montage und Demontage durch die Öffnung in dem unteren Montagerahmen (15) hindurch geführt werden kann, und
c) **dass** der untere Montagerahmen mehrere Führungsstangen (20-23) aufweist, die zur Vorderseite hin parallel zueinander abstehen und eine Linearführung für das Bildmodul (3) bilden, und
d) **dass** das Montagewerkzeug einen oberen Montagerahmen (25) aufweist, der auf die Führungsstangen (20-23) des unteren Montagerahmens (15) aufgesetzt werden kann und entlang den Führungsstangen (20-23) verschiebbar ist.

2. Montagewerkzeug nach Anspruch 1, **dadurch gekennzeichnet, dass** der obere Montagerahmen (24) Gleitbuchsen (25-28) aufweist, die auf den Führungsstangen (20-23) des unteren Montagerahmens (15) verschiebbar sind, so dass der obere Montagerahmen (24) auf den Führungsstangen (20-23) relativ zu dem unteren Montagerahmen (15) verschiebbar ist.

3. Montagewerkzeug nach Anspruch 1 oder 2, **dadurch gekennzeichnet, dass** der obere Montagerahmen (24) an seiner Vorderseite mindestens einen Griff (29, 30) aufweist, um ein manuelles Aufsetzen und Absetzen des oberen Montagerahmens (24) zu erleichtern.

4. Montagewerkzeug nach einem der Ansprüche 1 bis 3, **dadurch gekennzeichnet, dass** der obere Montagerahmen (24) durch eine dritte Schraubverbindung (31, 32) mit dem Bildmodul (3) verbunden werden kann.

5. Demontageverfahren zur Demontage eines Bildmoduls (3) von einem Bildanzeigegerät (1) mit einem Gerätegehäuse (2) und einem Bildmodul (3), das an der Vorderseite des Gerätegehäuse (2) angeordnet und durch mindestens eine erste Schraubverbindung (4, 5) mit dem Gerätegehäuse (2) verbunden ist, so dass das Bildmodul (3) durch eine Lösung der ersten Schraubverbindung (4, 5) zwischen dem Gerätegehäuse (2) und dem Bildmodul (3) austauschbar ist, wobei die erste Schraubverbindung (4, 5) zwischen dem Bildmodul (3) und dem dahinter befindlichen Gerätegehäuse (2) von der Vorderseite her zugänglich ist, so dass das Bildmodul (3) ohne Arbeiten an der Rückseite oder den Seiten des Bildanzeigegeräts (1) ausgetauscht werden kann, wobei das Montagewerkzeug nach einem der Ansprüche 1-4 verwendet wird, mit den folgenden Schritten:
a) Entfernen der Ecksegmente (7-10) des Bildmoduls (3) zur Freilegung der dahinter befindlichen ersten Schraubverbindung (4, 5),
b) Aufschrauben des unteren Montagerahmens (15) auf das Gerätegehäuse (2) des Bildanzeigegeräts (1) mittels der zweiten Schraubverbindung (16, 17),
c) Aufschieben des oberen Montagerahmen auf die Führungsstangen (20-23) des unteren Montagerahmens (15),
d) Festschrauben des oberen Montagerahmens (24) an dem Bildmodul (3) mittels der dritten Schraubverbindung (31, 32),
e) Lösen der ersten Schraubverbindung (4, 5) zwischen dem Gerätegehäuse (2) und dem Bildmodul (3),
f) Abziehen des oberen Montagerahmens (24) mit dem daran festgeschraubten Bildmodul (3) entlang den Führungsstangen (20-23) des unteren Montagerahmens (15).

6. Montageverfahren zur Montage eines Bildmoduls (3) an einem Bildanzeigegerät (1) mit einem Gerätegehäuse (2) und einem Bildmodul (3), das an der Vorderseite des Gerätegehäuse (2) angeordnet und durch mindestens eine erste Schraubverbindung (4, 5) mit dem Gerätegehäuse (2) verbunden ist, so dass das Bildmodul (3) durch eine Lösung der ersten Schraubverbindung (4, 5) zwischen dem Gerätegehäuse (2) und dem Bildmodul (3) austauschbar ist, wobei die erste Schraubverbindung (4, 5) zwischen dem Bildmodul (3) und dem dahinter befindlichen Gerätegehäuse (2) von der Vorderseite her zugänglich ist, so dass das Bildmodul (3) ohne Arbeiten an der Rückseite oder den Seiten des Bildanzeigegeräts (1) ausgetauscht werden kann, wobei das Montagewerkzeug nach einem der Ansprüche 1-4 verwendet wird, mit den folgenden Schritten:
a) Aufschrauben des unteren Montagerahmens (15) auf das Gerätegehäuse (2) des Bildanzeigegeräts (1) mittels der zweiten Schraubverbindung (16, 17),
b) Festschrauben des oberen Montagerahmens (24) an dem zu montierenden Bildmodul (3) mittels der dritten Schraubverbindung (31, 32),
c) Aufschieben des oberen Montagerahmen mit dem daran festgeschraubten Bildmoduls (3) auf die Führungsstangen (20-23) des unteren Montagerahmens (15),
d) Festschrauben des Bildmoduls (3) an dem Gerätegehäuse (2) mittels der ersten Schraubverbindung (4, 5),
e) Lösen der dritten Schraubverbindung (31, 32) zwischen dem oberen Montagerahmen und dem Bildmodul (3),
f) Abziehen des oberen Montagerahmens (24) ohne das Bildmodul (3) entlang den Führungsstangen (20-23) des unteren Montagerahmens (15),
g) Montieren der Ecksegmente (7-10) in dem festgeschraubten Bildmodul (3).

## Claims

1. Mounting tool (15, 24) for replacing an image module (3) in an image display device (1) having a device housing (2) and an image module (3) which is arranged on the front side of the device housing (2) and is connected to the device housing (2) by at least one first screw connection (4, 5), so that the image module (3) can be replaced by loosening the first screw connection (4, 5) between the device housing (2) and the image module (3), wherein the first screw connection (4, 5) between the image module (3) and the device housing (2) located behind it being accessible from the front side, so that the image module (3) can be replaced without working on the rear side or the sides of the image display device (1),
**characterized in that**
a) the mounting tool comprises a lower mounting frame (15) which, for mounting and dismounting the image module (3) on the device housing (2) of the image display unit (1), can be screwed in place by the second screw connection (16, 17) on the front side of the image display unit (1), and
b) the lower mounting frame (15) has in the centre an opening which is larger than the image module (3) to be replaced, so that the image module (3) can be guided through the opening in the lower mounting frame (15) during assembly and disassembly, and
c) the lower mounting frame has a plurality of guide rods (20-23) which project parallel to one another towards the front side and form a linear guide for the image module (3), and
d) the mounting tool comprises an upper mounting frame (25) which can be placed on the guide rods (20-23) of the lower mounting frame (15) and is slidable along the guide rods (20-23).

2. Mounting tool according to claim 1, **characterized in that** the upper mounting frame (24) comprises slide bushings (25-28) slidable on the guide rods (20-23) of the lower mounting frame (15) so that the upper mounting frame (24) on the guide rods (20-23) is slidable relative to the lower mounting frame (15).

3. Mounting tool according to claim 1 or 2, **characterized in that** the upper mounting frame (24) has at least one handle (29, 30) on its front side in order to facilitate manual positioning and removal of the upper mounting frame (24).

4. Mounting tool according to any of claims 1 to 3, **characterized in that** the upper mounting frame (24) can be connected to the image module (3) by a third screw connection (31, 32).

5. Disassembly method for disassembling an image module (3) from an image display apparatus (1) having a device housing (2) and an image module (3) which is arranged on the front side of the device housing (2) and is connected to the device housing (2) by at least one first screw connection (4, 5), so that the image module (3) can be replaced by a release of the first screw connection (4, 5) between the image module (3) and the device housing (2), wherein the first screw connection (4, 5) between the image module (3) and the device housing (2) located behind it being accessible from the front side, so that the image module (3) can be replaced without working on the rear side or the sides of the image display device (1), the mounting tool according to one of the claims 1-4 being used, having the following steps:
a) removing the corner segments (7-10) of the image module (3) to expose the first screw connection (4, 5) located behind it,
b) screwing the lower mounting frame (15) onto the device housing (2) of the image display unit (1) by means of the second screw connection (16, 17),
c) pushing the upper mounting frame onto the guide rods (20-23) of the lower mounting frame (15),
d) screwing the upper mounting frame (24) to the image module (3) using the third screw connection (31, 32),
e) loosening the first screw connection (4, 5) between the device housing (2) and the image module (3),
f) pulling off the upper mounting frame (24) with the image module (3) screwed to it along the guide rods (20-23) of the lower mounting frame (15).

6. Mounting method for mounting an image module (3) on an image display device (1) having a device housing (2) and an image module (3) which is arranged on the front side of the device housing (2) and is connected to the device housing (2) by at least one first screw connection (4, 5), so that the image module (3) can be replaced by a release of the first screw connection (4, 5) between the device housing (2) and the image module (3), wherein the first screw connection (4, 5) between the image module (3) and the device housing (2) located behind it being accessible from the front side, so that the image module (3) can be replaced without working on the rear side or sides of the image display device (1), the mounting tool according to one of claims 1-4 being used, comprising the following steps:
a) screwing the lower mounting frame (15) onto the device housing (2) of the image display unit (1) by means of the second screw connection (16, 17),
b) screwing the upper mounting frame (24) to the image module (3) to be mounted by means of the third screw connection (31, 32),
c) pushing the upper mounting frame with the image module (3) screwed to it onto the guide rods (20-23) of the lower mounting frame (15),
d) screwing the image module (3) to the device housing (2) using the first screw connection (4, 5),
e) loosening the third screw connection (31, 32) between the upper mounting frame and the image module (3),
f) pulling off the upper mounting frame (24) without the image module (3) along the guide rods (20-23) of the lower mounting frame (15),
g) mounting the corner segments (7-10) in the screwed image module (3).

## Revendications

1. Outil de montage (15, 24) pour le remplacement d'un module d'image (3) dans un appareil d'affichage d'images (1) avec un boîtier d'appareil (2) et un module d'image (3), qui est disposé au niveau de la face avant du boîtier d'appareil (2) et relié par au moins une première liaison par vis (4, 5) au boîtier d'appareil (2) de sorte que le module d'image (3) puisse être remplacé par un détachement de la première liaison par vis (4, 5) entre le boîtier d'appareil (2) et le module d'image (3), dans lequel la première liaison par vis (4, 5) entre le module d'image (3) et le boîtier d'appareil (2) se trouvant derrière celui-ci est accessible par la face avant de sorte que le module d'image (3) puisse être remplacé sans travaux au niveau du dos ou des côtés de l'appareil d'affichage d'images (1),
**caractérisé en ce**
a) **que** l'outil de montage présente un cadre de montage inférieur (15) qui peut être vissé pour le montage et le démontage du module d'image (3) au niveau du boîtier d'appareil (2) de l'appareil d'affichage d'images (1) par la deuxième liaison par vis (16, 17) au niveau de la face avant de l'appareil d'affichage d'images (1), et
b) **que** le cadre de montage inférieur (15) présente au centre une ouverture qui est plus grande que le module d'image (3) à remplacer de sorte que le module d'image (3) puisse, lors du montage et démontage, être passé à travers l'ouverture dans le cadre de montage inférieur (15), et
c) **que** le cadre de montage inférieur présente plusieurs barres de guidage (20-23) qui sont positionnées parallèlement les unes aux autres vers la face avant et forment un guidage linéaire pour le module d'image (3), et
d) **que** l'outil de montage présente un cadre de montage supérieur (25) qui peut être posé sur les barres de guidage (20-23) du cadre de montage inférieur (15) et peut être déplacé le long des barres de guidage (20-23).

2. Outil de montage selon la revendication 1, **caractérisé en ce que** le cadre de montage supérieur (24) présente des douilles de glissement (25-28) qui peuvent être déplacées sur les barres de guidage (20-23) du cadre de montage inférieur (15) de sorte que le cadre de montage supérieur (24) puisse être déplacé sur les barres de guidage (20-23) relativement au cadre de montage inférieur (15).

3. Outil de montage selon la revendication 1 ou 2, **caractérisé en ce que** le cadre de montage supérieur (24) présente au niveau de sa face avant au moins une poignée (29, 30) pour faciliter une pose et dépose manuelle du cadre de montage supérieur (24).

4. Outil de montage selon l'une quelconque des revendications 1 à 3, **caractérisé en ce que** le cadre de montage supérieur (24) peut être relié au module d'image (3) par une troisième liaison par vis (31, 32).

5. Procédé de démontage pour le démontage d'un module d'image (3) d'un appareil d'affichage d'images (1) avec un boîtier d'appareil (2) et un module d'image (3), qui est disposé au niveau de la face avant du boîtier d'appareil (2) et relié par au moins une première liaison par vis (4, 5) au boîtier d'appareil (2) de sorte que le module d'image (3) puisse être remplacé par un détachement de la première liaison par vis (4, 5) entre le boîtier d'appareil (2) et le module d'image (3), dans lequel la première liaison par vis (4, 5) entre le module d'image (3) et le boîtier d'appareil (2) se trouvant derrière celui-ci est accessible par la face avant de sorte que le module d'image (3) puisse être remplacé sans travaux au niveau du dos et des côtés de l'appareil d'affichage d'images (1), dans lequel l'outil de montage est employé selon l'une quelconque des revendications 1 à 4,
avec les étapes suivantes :
a) l'enlèvement des segments d'angle (7-10) du module d'image (3) pour dégager la première liaison par vis (4, 5) se trouvant derrière celui-ci,
b) le dévissage du cadre de montage inférieur (15) sur le boîtier d'appareil (2) de l'appareil d'affichage d'images (1) au moyen de la deuxième liaison par vis (16, 17),
c) le coulissement du cadre de montage supérieur sur les barres de guidage (20-23) du cadre de montage inférieur (15),
d) le vissage du cadre de montage supérieur (24) au niveau du module d'image (3) au moyen de la troisième liaison par vis (31, 32),
e) le détachement de la première liaison par vis (4, 5) entre le boîtier d'appareil (2) et le module d'image (3),
f) le retrait du cadre de montage supérieur (24), avec le module d'image (3) vissé sur celui-ci le long des barres de guidage (20-23) du cadre de montage inférieur (15).

6. Procédé de montage pour le montage d'un module d'image (3) au niveau d'un appareil d'affichage d'images (1) avec un boîtier d'appareil (2) et un module d'image (3), qui est disposé au niveau de la face avant du boîtier d'appareil (2) et relié par au moins une première liaison par vis (4, 5) au boîtier d'appareil (2) de sorte que le module d'image (3) puisse être remplacé par un détachement de la première liaison par vis (4, 5) entre le boîtier d'appareil (2) et le module d'image (3), dans lequel la première liaison par vis (4, 5) entre le module d'image (3) et le boîtier d'appareil (2) se trouvant derrière celui-ci est accessible par la face avant de sorte que le module d'image (3) puisse être remplacé sans travaux au niveau du dos et des côtés de l'appareil d'affichage d'images (1), dans lequel l'outil de montage est employé selon l'une quelconque des revendications 1 à 4, avec les étapes suivantes :
a) le dévissage du cadre de montage inférieur (15) sur le boîtier d'appareil (2) de l'appareil d'affichage d'images (1) au moyen de la deuxième liaison par vis (16, 17),
b) le vissage du cadre de montage supérieur (24) au niveau du module d'image (3) à monter au moyen de la troisième liaison par vis (31, 32),
c) le coulissement du cadre de montage supérieur avec le module d'image (3) vissé sur celui-ci sur les barres de guidage (20-23) du cadre de montage inférieur (15),
d) le vissage du module d'image (3) au niveau du boîtier d'appareil (2) au moyen de la première liaison par vis (4, 5),
e) le détachement de la troisième liaison par vis (31, 32) entre le cadre de montage supérieur et le module d'image (3),
f) le retrait du cadre de montage supérieur (24) sans le module d'image (3) le long des barres de guidage (20-23) du cadre de montage inférieur (15),
g) le montage des segments d'angle (7-10) dans le module d'image (3) vissé.
